# EUROPÄISCHE PATENTSCHRIFT

(11) **EP 0 372 253 B1**
(45) Veröffentlichungstag und Bekanntmachung des Hinweises auf die Patenterteilung: **21.09.1994**
(21) Anmeldenummer: 89120878.7
(22) Anmeldetag: 10.11.1989
(51) Int. Cl.: B41F 35/00

(54) **Reinigungsvorrichtung für einen Druckmaschinengegendruckzylinder**
Cleaning device for an impression cylinder of a printing machine
Dispositif de nettoyage pour le cylindre d'impression d'une machine à imprimer

(30) Priorität: 15.11.1988 DE 3838674
(43) Veröffentlichungstag der Anmeldung: 13.06.1990
(73) Patentinhaber: Baldwin-Gegenheimer GmbH, D-86165 Augsburg (DE)
(72) Erfinder: Hillenbrand, Jürgen, D-8949 Kirchheim (DE); Waizmann, Franz, D-8901 Gessertshausen (DE)
(74) Vertreter: Vetter, Ewald Otto, Dipl.-Ing.

(56) Entgegenhaltungen:
- DE-A- 2 453 518
- DE-U- 8 707 392
- FR-A- 2 284 455
- GB-A- 2 047 167
- US-A- 2 239 383

## Beschreibung

Die Erfindung betrifft eine Druckmaschine, insbesondere eine Rollenrotationsdruckmaschine, gemäß dem Oberbegriff von Anspruch 1.

Bei Anordnungen dieser Art kommt es häufig vor, daß die auf dem Gegendruckzylinder zur Anlage kommende Bedruckstoffseite einen frischen, noch nicht vollständig trockenen Druck trägt. Es besteht daher die Gefahr, daß sich Farbe auf dem Gegendruckzylinder ablegt. Die Erfahrung hat gezeigt, daß bei Verwendung von mit einem Lösungsmittel versetzten Farben das in der auf dem Gegendruckzylinder abgelegten Farbe enthaltene Lösungsmittel aus dem Druck des Bedruckstoffs immer noch mehr Farbe herauslöst. Die Folge davon ist, daß die auf dem Gegendruckzylinder abgelegte Farbe in unerwünschter Weise auf den Bedruckstoff zurückübertragen wird, wodurch dieser verschmiert und zu Makulatur wird. Bisher war es daher erforderlich, die Druckmaschine von Zeit zu Zeit anzuhalten, um den Gegendruckzylinder mittels eines Lappens von Hand reinigen zu können. Dies erweist sich nicht nur als sehr umständlich und aufwendig, sondern ermöglicht auch keinerlei Vorbeugung zur Verhinderung einer weiteren Verschmutzung des Gegendruckzylinders.

Die DE-A-24 53 518 beschreibt eine gattungsgemäße Druckmaschine, bei welcher Wasser auf den Gegendruckzylinder gespritzt wird und dieser mit Bürsten gereinigt wird.

Die GB-A-2 047 167 beschreibt eine Vorrichtung zum Reinigen eines Bildübertragungszylinders (blanket cylinder) mittels eines Reinigungstuches, welches von einer Vorratsrolle abgewickelt, auf eine Speicherrolle aufgewickelt und dazwischen am Zylinder zur Anlage gebracht wird, auf welches einerseits Wasser und andererseits ein Kohlenwasserstoff-Lösungsmittel gesprüht werden.

Aus der DE-U-87 07 392 ist ein Reinigungstuch bekannt, welches an einer Kühlwalze einer Druckmaschine zur Anlage gebracht wird und Öl vom Umfang der Walze abstreift und abtransportiert. Es handelt sich hierbei um ein trockenes Wischtuch, welches nicht befeuchtet wird.

Durch die Erfindung soll die Aufgabe gelöst werden, eine Verschmutzung des Gegendruckzylinders zuverlässig zu verhindern.

Diese Aufgabe wird durch die kennzeichnenden Merkmale von Anspruch 1 gelöst.

Diese Maßnahmen ermöglichen in vorteilhafter Weise nicht nur eine permanente Reinigung des Gegendruckzylinders, sondern ergeben gleichzeitig auch eine permanente Befeuchtung des Gegendruckzylinders. Der auf dem Gegendruckzylinder vorhandene Feuchtfilm macht den Gegendruckzylinder farbabstoßend und verhindert daher in vorteilhafter Weise von Anfang an ein Ablegen von Farbe auf dem Gegendruckzylinder bzw. wirkt einem derartigen Ablegen von Farbe jedenfalls entgegen. Sofern in besonders schwierigen Fällen der Gegendruckzylinder dennoch Farbe annehmen sollte, wird diese sofort wieder abgewischt, wodurch einem Farbaufbau entgegengewirkt wird. Die erfindungsgemäßen Maßnahmen stellen daher sicher, daß der Gegendruckzylinder sauber bleibt und daß Betriebsunterbrechungen zum Reinigen des Gegendruckzylinders entfallen können.

Zweckmäßig kann das Wischtuch mittels einer der Kontaktstelle mit dem Gegendruckzylinder vorgeordneten Befeuchtungseinrichtung befeuchtbar sein, die vorzugsweise auf das Wischtuch gerichtete Sprühdüsen aufweist. Diese Maßnahmen ergeben praktisch eine indirekte Befeuchtung des Gegendruckzylinders. Der auf die-sen aufgebrachte Feuchtfilm kann daher sehr dünn sein, so daß der Bedruckstoff hierdurch nicht geschwächt wird.

Eine weitere zweckmäßige Maßnahme kann darin bestehen, daß das Wischtuch im Bereich der Kontaktstelle mit dem Gegendruckzylinder über ein vorzugsweise als aufpumpbarer Balg ausgebildetes Andrückorgan geführt ist. Diese Maßnahmen ermöglichen einerseits einen zuverlässigen Eingriff des Wischtuchs und andererseits ein Abstellen des Wischtuchs vom Gegendruckzylinder, was einen Transport des Wischtuchs im entlasteten Zustand und damit eine Entlastung der Transportmechanik ergibt.

Die Befeuchtung kann mit Wasser erfolgen. Bei Offsetmaschinen kann zweckmäßig das auch in den Feuchtwerken benötigte Feuchtmittel Verwendung finden, das besonders gute, farbabstoßende Eigenschaften aufweist.

Weitere vorteilhafte Ausgestaltungen und zweckmäßige Fortbildungen der übergeordneten Maßnahmen ergeben sich aus den restlichen Unteransprüchen.

Nachstehend wird ein Ausführungsbeispiel der Erfindung anhand der Zeichnung näher erläutert.

In der Zeichnung zeigen:
- Figur 1: eine schematische Ansicht einer Rollenrotationsoffsetdruckmaschine in Halbsatellitenbauweise und
- Figur 2: eine vergrößerte Darstellung einer einem Gegendruckzylinder zugeordneten Wischeinrichtung.

Die der Figur 1 zugrundeliegende Druckmaschine besteht in an sich bekannter Weise aus zwei Doppel-Offsetdruckwerken 1, 2 mit jeweils einem Gegendruckzylinder 3, an den zwei hier als Gummizylinder ausgebildete Übertragungszylinder 4 angestellt sind, die mit einem jeweils zugeordneten Plattenzylinder 5 zusammenwirken. Anordnungen vorliegender Art ermöglichen eine vielfältige Papierführung. Im dargestellten Beispiel wird auf jedem Doppeldruckwerk 1 bzw. 2 eine Papierbahn 6 bzw. 7 einseitig bedruckt, die zuvor in einem vorgeordneten Druckwerk bereits auf der anderen Seite bedruckt worden sein soll. Diese kurz vorher bedruckte Seite der Papierbahn 6 bzw. 7 kommt am jeweils zugeordneten Gegendruckzylinder 3 zur Anlage.

Um zu verhindern, daß der Gegendruckzylinder 3 verschmutzt wird, ist diesem eine Wischeinrichtung 8 zugeordnet, die seinen Umfang abwischt und gleichzeitig befeuchtet, wodurch er saubergehalten und farbabstoßend gemacht wird. Die Wischeinrichtung 8 befindet sich jeweils in einem von der Papierbahn 6 bzw. 7 nicht umschlungenen Umfangsabschnitt des jeweils zugeordneten Gegendruckzylinders 3. Beim linken Doppeldruckwerk 1 ist dies der Bereich zwischen dem Auf- und Ablauf der von außen zugeführten und nach außen wieder abgeführten Papierbahn 6. Beim rechten Doppeldruckwerk 2 wird die Papierbahn 7 von innen zugeführt und nach innen abgeführt. Die Wischeinrichtung 8 könnte daher im Bereich zwischen den beiden Gegendruckzylindern 3 angeordnet sein. Um jedoch eine gute Zugänglichkeit dieses Bereichs zu gewährleisten, ist auch beim rechten Doppeldruckwerk 2 die Wischeinrichtung 8 im Bereich der Außenseite, d. h. im Bereich der vom anderen Gegendruckzylinder abgewandten Seite des jeweils zugeordneten Gegendruckzylinders 3, angeordnet, wie das auch beim linken Doppeldruckwerk 1 der Fall ist. Die Papierbahn 7 ist dementsprechend in Form einer Schleife 7a um die Wischeinrichtung 8 herumgeführt. Hierzu sind die Wischeinrichtung 8 hintergreifende Umlenkrollen 19 vorgesehenen, denen in problematischen Fällen ebenfalls eine Wischeinrichtung obengenannter Art zugeordnet sein kann.

Die Wischeinrichtung 8 enthält ein aus Vlies bestehendes Wischtuch 9, das, wie am besten aus Figur 2 erkennbar ist, von einer Vorratsrolle 10 abwickelbar und auf eine Speicherrolle 11 aufwickelbar ist. Die Vorratsrolle 10 wirkt mit einem Taster 12 zusammen, der bei zu Ende gehendem Tuchvorrat ein Signal auslöst. Im Bereich zwischen der Vorratsrolle 10 und der Speicherrolle 11 läuft das Wischtuch 9 über ein dem zugeordneten Gegendruckzylinder 3 gegenüberstehendes Andrückorgan 13, welches das Wischtuch 9 mit einem streifenförmigen Abschnitt zum Eingriff mit dem Umfang des zugeordneten Gegendruckzylinders 3 bringt. Im dargestellten Ausführungsbeispiel soll das Andrückorgan 13 als aufpumpbarer Balg ausgebildet sein, der im aufgepumpten Zustand das Wischtuch 9 an den Gegendruckzylinder 3 andrückt. Im entlasteten Zustand kann das Wischtuch 9 vom Gegendruckzylinder 3 abheben. Hierdurch ist es möglich, das beim Vorwärtstransport gegenläufig zum zugeordneten Gegendruckzylinder 3 laufende Wischtuch 9 während des Vorschubs zu entlasten, was auch die Vorschubmechanik entlastet.

Der Vorschub des Wischtuchs 9 wird hier durch einen über eine Hebelmechanik mit der Speicherrolle 11 verbundenen Hubkolben 14 bewerkstelligt. Die Vorratsrolle 10 kann mit einer Bremse oder einer Verriegelung zusammenwirken, die bei Aktivierung des Hubkolbens gelöst wird. Der Vorwärtstransport des Wischtuchs 9 erfolgt schrittweise. Die erforderliche Schrittzahl pro Zeiteinheit kann in Abhängigkeit von der anfallenden Verschmutzung des Gegendruckzylinders eingestellt werden.

Die Wischeinrichtung 8 enthält ferner eine Befeuchtungseinrichtung zur Befeuchtung des Wischtuchs 9, welches wiederum den zugeordneten Gegendruckzylinder 3 befeuchten soll. Diese Befeuchtugnseinrichtung besteht hier aus einem das Wischtuch 9 hintergreifenden, oberhalb der Kontaktzone zwischen Tischtuch 9 und Gegendruckzylinder 3 angeordneten Düsenbalken 15 mit über die Wischtuchbreite verteilten, schräg nach unten auf das auf das Andrückorgan 13 auflaufende Wischtuch 9 gerichteten Sprühdüsen 16. Diese sind von einem Schutzblech 17 untergriffen, das eine oberhalb der Kontaktstelle zwischen Wischtuch 9 und Andrückorgan 13 bzw. Gegendruckzylinder 14 angeordnete Tropfkante aufweist.

Der Düsenbalken 15 kann eine allen Sprühdüsen 16 zugeordnete Sammelkammer aufweisen, die zunächst mit Feuchtflüssigkeit gefüllt und anschließend durch Beaufschlagung mit Druckluft ausgeblasen wird, was eine gute Vernebelung ergibt. Die Befeuchtung des Wischtuchs 9 erfolgt mit jedem Transportschritt und bei Bedarf auch zwischen zwei Schritten. Die zugeführte Feuchtflüssigkeit ist dabei so zu dosieren, daß der auf dem Gegendruckzylinder 3 erzeugte Feuchtfilm die Papierbahn 6 bzw. 7 nicht schwächt. Die Feuchtflüssigkeit kann Wasser sein. Bei Offsetmaschinen, wie hier, kann als Feuchtflüssigkeit das auch in den Feuchtwerken verwendete Feuchtmittel Verwendung finden. Die Befeuchtungseinrichtung 8 ist dementsprechend an einen Feuchtmitteltank angeschlossen. Bei Verwendung von Wasser erfolgt einfach ein Anschluß an das Leitungsnetz. Der Anschluß erfolgt über einen mit einer verschraubbaren Muffe versehenen Anschlußstutzen 18.

Die gesamte Wischeinrichtung 8 ist auf einem Gestell 20 mit zwei seitlichen, durch Traversen überbrückten Lagerschilden aufgenommen, die an den Seitenwänden der Druckmaschine lösbar festlegbar sind.

## Patentansprüche

1. Druckmaschine, insbesondere Rollenrotationsdruckmaschine, mit wenigstens einem Gegendruckzylinder (3), der mit wenigstens einem ein Druckbild auf einen Bedruckstoff (6, 7) übertragenden Übertragungszylinder (4) zusammenwirkt, und mit einer Reinigungsvorrichtung (9, 15, 16) zur Reinigung des Umfangs des Gegendruckzylinders (3) , welche im Bereich eines vom Bedruckstoff (6, 7) nicht umschlungenen Umfangsabschnitt des Gegendruckzylinders (3) angeordnet ist,
**dadurch gekennzeichnet,**
daß die Reinigungsvorrichtung (9, 15, 16) ein mit Feuchtmittel, insbesondere Feuchtmittel der Feuchtwerke einer Offset-Rotationsdruckmaschine, befeuchtbares Wischtuch (9) enthält, welches den Gegendruckzylinder (3) reinigt und gleichzeitig einen farbabstoßenden Schutzfilm auf den Gegendruckzylinder (3) aufträgt.

2. Druckmaschine nach Anspruch 1, dadurch gekennzeichnet, daß das Wischtuch (9) während des laufenden Betriebs in Anlage am Gegendruckzylinder (3) gehalten wird.

3. Druckmaschine nach einem der vorhergehenden Ansprüche, dadurch gekennzeichnet, daß das Wischtuch (9) in einem durch wenigstens eine Bahnleitwalze (19) umschlingungsfrei gehaltenen Umfangsbereich des Gegendruckzylinders (3) an diesem anstellbar ist.

4. Druckmaschine nach einem der vorhergehenden Ansprüche, dadurch gekennzeichnet, daß das Wischtuch (9) mittels einer der Kontaktstelle vorgeordneten Befeuchtungseinrichtung befeuchtbar ist, die vorzugsweise auf das Wischtuch (9) gerichtete Sprühdüsen (16) aufweist und daß das Wischtuch (9) im Bereich der Kontaktstelle über ein vorzugsweise als aufpumpbarer Balg ausgebildetes Andrückorgan (13) geführt ist.

5. Druckmaschine nach einem der vorhergehenden Ansprüche, dadurch gekennzeichnet, daß das vorzugsweise von einer Vorratsrolle (10) abwickelbare und auf eine Speicherrolle (11) aufwickelbare Wischtuch (9) schrittweise transportierbar und beim Transport durch Abstellen des Andrückorgans (13) entlastbar ist.

6. Druckmaschine nach einem der vorhergehenden Ansprüche, dadurch gekennzeichnet, daß die Befeuchtungseinrichtung (15, 16) sporadisch, vorzugsweise mit dem Transport des Wischtuchs (9) , aktivierbar ist.

7. Druckmaschine nach einem der vorhergehenden Ansprüche, dadurch gekennzeichnet, daß bei Halbsatellitenbauweise die jeweils einen Gegendruckzylinder (3) zugeordnete Wischeinrichtung (8) auf der vom jeweils anderen Gegendruckzylinder (3) abgewandten Seite angeordnet ist.

8. Druckmaschine nach einem der vorhergehenden Ansprüche, dadurch gekennzeichnet, daß die Befeuchtungseinrichtung außer ihrem Feuchtmittelanschluß auch einen Wasseranschluß (18) aufweist.

9. Druckmaschine nach wenigstens einem der vorhergehenden Ansprüche, dadurch gekennzeichnet, daß der Bahnleitwalze bzw. den Bahnleitwalzen (19) ebenfalls mindestens eine ein befeuchtbares Wischtuch (9) enthaltende Wischeinrichtung (8) zugeordnet ist.

## Claims

1. A printing press, in particular a web-fed printing press, having at least one impression cylinder (3), which interacts with at least one transfer cylinder (4) transferring a printed image to a stock (6, 7), and having a cleaning device (9, 15, 16) for cleaning the circumference of the impression cylinder (3), which is disposed in the region of a circumferential section of the impression cylinder (3) around which the stock (6, 7) is not wound,
**characterised in that** the cleaning device (9, 15, 16) contains a wiping cloth (9) which can be dampened with moistening agent, in particular moistening agent from the dampening units of a web-fed offset printing press, which cleans the impression cylinder (3) and at the same time applies an ink-repelling protective film to the impression cylinder (3).

2. A printing press according to Claim 1,
**characterised in that** during the routine operation the wiping cloth (9) is retained abutting against the impression cylinder (3).

3. A printing press according to one of the preceding Claims,
**characterised in that** in a circumferential region of the impression cylinder (3) kept free from the web by at least one web guide roller (19) the wiping cloth (9) can be placed against said impression cylinder.

4. A printing press according to one of the preceding Claims,
**characterised in that** the wiping cloth (9) can be moistened by means of a moistening device disposed in front of the contact point, which preferably comprises spray nozzles (16) directed onto the wiping cloth (9), **and in that** in the region of the contact point the wiping cloth (9) is guided over a pressure member (13) which is preferably constructed as inflatable bellows.

5. A printing press according to one of the preceding Claims,
**characterised in that** the wiping cloth (9) which can preferably wound from a dispensing roller (10) and onto a storage roller (11) can be transported progressively and during transport can be disengaged by switching off the pressure member (13).

6. A printing press according to one of the preceding Claims,
**characterised in that** the moistening device (15, 16) can be activated sporadically, preferably with the transport of the wiping cloth (9).

7. A printing press according to one of the preceding Claims,
**characterised in that** with a half satellite design the wiping device (8) associated with an impression cylinder (3) is disposed on the side remote from the other impression cylinder (3).

8. A printing press according to one of the preceding Claims,
**characterised in that**, apart from its moistening agent connection, the moistening device also comprises a water connection (18).

9. A printing press according to at least one of the preceding Claims,
**characterised in that** at least one wiping device (8) containing a moistenable wiping cloth (9) is associated with the web guide roller or the web guide rollers (19).

## Revendications

1. Machine à imprimer, notamment machine à imprimer rotative à bobines, avec au moins un cylindre de contre-pression (3) qui coopère avec au moins un cylindre de transfert (4) transférant une image d'impression sur un matériau à imprimer (6, 7), et avec un dispositif de nettoyage (9, 15, 16) pour nettoyer la circonférence du cylindre de contre-pression (3), dispositif qui est disposé dans la région d'une partie de la circonférence du cylindre de contre-pression (3) autour de laquelle ne s'enroule pas le matériau à imprimer (6, 7), **caractérisée** en ce que le dispositif de nettoyage (9, 15, 16) comprend une lavette (9), qui peut être mouillée d'un agent mouillant, notamment d'agent mouillant du dispositif de mouillage d'une machine à imprimer rotative offset, et qui nettoie le cylindre de contre-pression (3) et dépose simultanément sur le cylindre de contre-pression (3) un film protecteur repoussant l'encre.

2. Machine à imprimer selon la revendication 1, **caractérisée** en ce que la lavette (9) est maintenue en application contre le cylindre de contre-pression (3) pendant le fonctionnement.

3. Machine à imprimer selon l'une quelconque des revendications précédentes, **caractérisée** en ce que la lavette (9) peut être mise en place contre le cylindre de contre-pression (3) dans une région de la circonférence de ce dernier qui est maintenue exempte de matériau enroulé par au moins un rouleau de guidage de bande (19).

4. Machine à imprimer selon l'une quelconque des revendications précédentes, **caractérisée** en ce que la lavette (9) peut être mouillée au moyen d'un système mouilleur, qui est disposé avant le point de contact et qui présente de préférence des buses de pulvérisation (16) dirigées sur la lavette (9), et en ce que la lavette (9) est guidée, dans la région du point de contact, par un organe de pression d'application (13) réalisé de préférence sous forme de soufflet gonflable.

5. Machine à imprimer selon l'une quelconque des revendications précédentes, **caractérisée** en ce que la lavette (9), qui peut de préférence être déroulée d'une bobine d'alimentation (10) et enroulée sur une bobine d'accumulation (11), peut être déplacée pas à pas et, pendant son déplacement, relâchée en interrompant l'action de l'organe de pression d'application (13).

6. Machine à imprimer selon l'une quelconque des revendications précédentes, **caractérisée** en ce que le système mouilleur (15, 16) peut être activé de façon sporadique, de préférence conjointement avec le déplacement de la lavette (9).

7. Machine à imprimer selon l'une quelconque des revendications précédentes, **caractérisée** en ce que, dans le cas d'un mode de construction en semi-satellites, le dispositif de nettoyage (8) respectif associé à un cylindre de contre-pression (3) est disposé sur le côté éloigné de l'autre cylindre de contre-pression (3) respectif.

8. Machine à imprimer selon l'une quelconque des revendications précédentes, **caractérisée** en ce que le système mouilleur présente un branchement d'eau (18) en plus de son branchement d'agent mouillant.

9. Machine à imprimer selon l'une quelconque des revendications précédentes, **caractérisée** en ce qu'au moins un dispositif de nettoyage (8), contenant une lavette (9) pouvant être mouillée, est également associé au rouleau ou aux rouleaux de guidage de bande (19).
